# EUROPÄISCHE PATENTSCHRIFT

(11) **EP 3 367 032 B1**
(45) Veröffentlichungstag und Bekanntmachung des Hinweises auf die Patenterteilung: **27.10.2021**
(21) Anmeldenummer: 18159336.9
(22) Anmeldetag: 28.02.2018
(51) Int. Cl.: F26B 21/00, F26B 21/02, F26B 1/00

(54) **VERFAHREN ZUM TROCKNEN VON HOLZSTÄMMEN**
METHOD FOR DRYING LOGS
PROCÉDÉ DE SÉCHAGE DE TRONCS DE BOIS

(30) Priorität: 28.02.2017 EP 17158546
(43) Veröffentlichungstag der Anmeldung: 29.08.2018
(73) Patentinhaber: Meister, Thomas, 8240 Thayngen (CH)
(72) Erfinder: Meister, Thomas, 8240 Thayngen (CH)
(74) Vertreter: Dr. Graf & Partner AG

(56) Entgegenhaltungen:
- EP-A1- 2 336 457
- CA-A- 1 129 681
- CN-A- 103 009 447
- CN-A- 103 406 959
- FR-A1- 2 739 999
- FR-A1- 2 821 581
- KR-B1- 101 359 476
- US-A- 1 228 240
- US-A- 1 446 844
- US-A- 1 534 499
- US-A- 1 629 151
- G.D. Mcbain: "Natural convection with unsaturated humid air in vertical cavities", International Journal of Heat and Mass Transfer, vol. 40, no. 13, 1 September 1997 (1997-09-01), pages 3005-3012, XP055672386, AMSTERDAM, NL ISSN: 0017-9310, DOI: 10.1016/S0017-9310(96)00371-7

## Beschreibung

Die Erfindung betrifft ein Verfahren zum Trocknen von Holzstämmen.

### Stand der Technik

Als Holztrocknung bezeichnet man Verfahren zum Entzug von Feuchte aus Holz. Bezüglich Trocknungsverfahren wird insbesondere unterschieden zwischen kammergetrocknetem Holz, welches in einer Trocknungskammer kontrolliert getrocknet wird, und luftgetrocknetem Holz, welches allein durch abgedecktes Liegen im Freien langsam Feuchte verliert.

Das Ziel von kontrollierten Trocknungsverfahren ist, dass die Feuchtigkeit des Holzes eine sogenannte Verwendungsfeuchte erreicht. Diese liegt üblicherweise im Bereich zwischen 6% und 16% Holzfeuchte bezogen auf das Gewicht von darrtrockenem Holz, das heisst Holz in praktisch wasserfreiem Zustand. Waldfrisches Holz enthält dagegen rund 40% bis 60% Wasser. Um Holz von hoher Qualität zu erlangen ist eine kontrollierte, künstliche Trocknung des Holzes erforderlich, um Pilzwachstum, Verfärbungen, Risse, Verschalen oder Verwerfen des Holzes zu vermeiden. Nachteilig an der künstlichen Trocknung ist insbesondere der Energieaufwand. Die Lufttrocknung weist den Vorteil auf, dass keine Energie zugeführt werden muss. Nachteilig ist, dass die Trocknung lange dauert, und dass das Holz an Qualität verliert oder derart geschädigt wird, dass es unbrauchbar wird.

Aus dem Dokument KR101359476B1 ist ein Verfahren zum Trocknen von Kiefernholzstämmen bekannt. Bei diesem Verfahren wird entlang des Holzstammes eine durchgehende Längsbohrung erstellt, die Aussenseite des Holzstamms mit einer wasserdichten Folie abgedeckt, und anschliessend warme Luft durch die Längsbohrung des liegenden Holzstamms geleitet, um den Holzstamm von innen heraus zu trocknen. Dadurch wird die Wahrscheinlichkeit einer Rissbildung an der Holzstammaussenseite reduziert.

Dieses Trocknungsverfahren erlaubt das Trocknen von Kiefernholzstämmen am Stück. Kiefernholz ist ein Weichholz und deshalb einfach zu trocknen. Dieses bekannte Trocknungsverfahren ist jedoch nicht geeignet um ganz Holzstämme bestehend aus Holzarten zu trocken, die schwierig zum Trocknen sind, insbesondere Holzarten wie Hartholz, und insbesondere Buchenholz.

Aus dem Dokument CA1129681A ist ein weiteres Verfahren zum Trocknen von Holzstämmen bekannt. Auch bei diesem Verfahren geht es darum durch das Trocknen verursachte Rissbildungen im Holzstamm zu reduzieren. Bei diesem Verfahren wird wiederum entlang des Holzstammes eine durchgehende Längsbohrung erstellt.

Anschliessend wird eine Mehrzahl solcher Stämme in horizontaler Richtung verlaufend aufeinander gestapelt, wobei der gegenseitige Abstand der gestapelten Stämme sehr klein sein kann, weil die Längsbohrung für eine trocknende Luft zugänglich ist.

Die Dokumente CA1129681 A, US1629151 A, US1534499 A, FR2739999 A1, CN103406959 A, FR2821581 A1, KR101359476B B1, CN103009447 A offenbaren verschiedene Trocknungsverfahren.

Der Artikel "Natural convection with unsaturated humid air in vertical cavities" in International Journal of Heat and Mass Transfer, Bd. 40, Nr. 13, 1. September 1997, Seiten 3005-3012 offenbart eine natürliche Konvektion aufgrund von Feuchtigkeitsgradienten.

### Darstellung der Erfindung

Aufgabe der Erfindung ist es ein vorteilhafteres Verfahren zum Trocknen von Holzstämmen zu bilden. Das Verfahren soll insbesondere zum Trocknen von Holzstämmen aus Hartholz geeignet sein.

Diese Aufgabe wird erfindungsgemäß gelöst mit einem Verfahren aufweisend die Merkmale von Anspruch 1. Die abhängigen Ansprüche 2 bis 12 betreffen weitere, vorteilhafte Verfahrensschritte.

Die Aufgabe wird gelöst mit einem Verfahren zum Trocknen eines Holzstamms, wobei der Holzstamm eine erste und eine zweite Stirnseite, eine Aussenseite sowie eine gesamte Länge aufweist, indem eine Längsbohrung erzeugt wird, welche sich entlang der gesamten Länge von der ersten bis zur zweiten Stirnseite erstreckt, sodass an der ersten Stirnseite eine Eintrittsöffnung und an der zweiten Stirnseite eine Austrittsöffnung erzeugt wird, wobei die Längsbohrung eine Innenseite aufweist, wobei sowohl die Innenseite als auch die Aussenseite direkt vom einem Trocknungsgas umströmt wird, sodass der Holzstamm gleichzeitig von der Innenseite her als auch von der Aussenseite her getrocknet wird, wobei der Holzstamm in einer im Wesentlichen vertikal verlaufenden Lage gehalten wird und ein Trocknungsgas von unterhalb des Holzstamms zugeführt wird, wobei das Trocknungsgas auch durch die Längsbohrung strömt, wobei dem Holzstamm Wasser entzogen wird, indem dieses an der Oberfläche der Längsbohrung verdunstet wird, sodass dadurch das sich in der Längsbohrung befindliche Trocknungsgas befeuchtet wird und dadurch dessen Dichte reduziert wird, sodass innerhalb der Längsbohrung ein auf das Trocknungsgas wirkender Auftrieb erzeugt wird.

Die Verfahren wird insbesondere durchgeführt mit einer Holztrocknungsvorrichtung für Holzstämme, aufweisend eine entlang der gesamten Länge des jeweiligen Holzstamms verlaufenden Längsbohrung, umfassend eine Mehrzahl von Haltevorrichtungen für Holzstämme zum Halten der Holzstämme in einer im Wesentlichen vertikal verlaufenden Lage, wobei die Haltevorrichtungen in vertikaler Richtung derart beabstandet angeordnet sind, dass zumindest zwei Holzstämme in vertikaler Richtung übereinander angeordnet werden können. Vorzugsweise sind die Haltevorrichtungen derart ausgestaltet, dass die Eintrittsöffnung sowie die Austrittsöffnung der Längsbohrung jedes der Holzstämme offen gehalten werden kann für den Durchfluss des Trocknungsgases.

Erfindungsgemäß wird dem vertikal verlaufend angeordneten Holzstamm Wasser entzogen, indem dieses an der Oberfläche der Längsbohrung verdunstet wird, indem dadurch das sich in der Längsbohrung befindliche Trocknungsgas befeuchtet wird und indem durch die Erhöhung der Feuchtigkeit die Dichte des Trocknungsgases lokal in der Längsbohrung reduziert wird, sodass das sich in der Längsbohrung befindliche Trocknungsgas zumindest teilweise eine reduzierte Dichte aufweist, was auf das sich innerhalb der Längsbohrung befindliche Trocknungsgas einen Auftrieb erzeugt. Der beschriebene Effekt, dass das befeuchtete Trocknungsgas eine geringere Dichte aufweist und dadurch nach oben strebt, kann in reduziertem Masse auch an der Aussenseite des Holzstamms auftreten. Ausgeprägter tritt dieser Effekt jedoch innerhalb der Längsbohrung auf, das sich das innerhalb der Längsbohrung befindliche, befeuchtete Trocknungsgas innerhalb der Längsbohrung nicht mit Trocknungsgas aus der Umgebungsluft vermischen kann, sodass innerhalb der Längsbohrung ein sogenannter Kamineffekt auftritt, indem das befeuchtete Trocknungsgas nur nach Oben entweichen kann und dadurch einen Sog beziehungsweise eine Bewegung der gesamten sich innerhalb der Längsbohrung befindlichen Säule des Trocknungsgases bewirkt.

In einer besonders bevorzugten Ausgestaltung sind der Innendurchmesser sowie die Länge der Längsbohrung derart gegenseitig angepasst ausgestaltet, dass innerhalb der Längsbohrung durch das von unten einströmende und in der Längsbohrung aufsteigende Trocknungsgas ein Kamineffekt erzeugt wird, und das Trocknungsgas somit innerhalb der Längsbohrung eine im Wesentlichen vertikal gerichtete, vorzugsweise laminare Strömung aufweist. Die Bewegung des Trocknungsgases innerhalb der Längsbohrung nach Oben kann zudem unterstützt werden, indem der Holzstamm in einem Strömungsfeld mit vorzugsweise parallel zum Holzstamm strömendem Trocknungsgas angeordnet wird, und/oder indem das dem Holzstamm zugeführtem Trocknungsgas erwärmt wird. Die Strömung des Trocknungsgases kann beispielsweise mit einem Ventilator erzeugt werden. Das strömende Trocknungsgas und/oder das erwärmte Trocknungsgas wird vorzugsweise von Unten der Längsbohrung zugeführt. Die natürliche Aufwärtsbewegung des vorzugsweise warmen Trocknungsgases entlang der Innenfläche der Längsbohrung ermöglicht einen effizienten Wasserentzug über die Innenfläche, und ermöglicht somit ein effizientes Trocknen des Holzstammes von Innen. Zudem wird der Holzstamm auch an dessen Aussenseite von Trocknungsgas umströmt, sodass der Holzstamm sowohl von Innen als auch von Aussen getrocknet wird. In einer besonders bevorzugten Ausgestaltung ist die Trocknungsvorrichtung derart ausgestaltet, dass zudem innerhalb der gesamten Trocknungsvorrichtung ein Kamineffekt entsteht, sodass der gesamte Holzstamm, insbesondere auch dessen Aussenseite diesem Kamineffekt, beziehungsweise einem Strom von aufsteigendem Trocknungsgas, vorzugsweise Luft, ausgesetzt ist. Besonders bevorzugt ist somit sowohl die Innenfläche als auch die im Wesentlichen zylinderförmige Aussenfläche des Holzstamms diesem Kamineffekt ausgesetzt, bzw. wird dieser von aufsteigender Luft umströmt. Dieses Trocknungsverfahren ist insbesondere auch zum Trocknen von Hartholzstämmen vorteilhaft. Es ist wesentlich schwieriger dem Hartholz Wasser zu entziehen, weshalb bis heute nicht versucht wurde Hartholzstämme am Stück zu trocknen. Das Trocknen von ganzen Hartholzstämmen führte bisher zum Problem, dass diese Holzstämme nach dem Schlagen verstickten und anschliessend verfaulten.

Mit dem erfindungsgemässen Trocknungsverfahren können auch sehr feuchte und/oder frisch gefällte Holzstämme, insbesondere Hartholzstämme, auf einfache Weise getrocknet werden, indem die Holzstämme nach dem Erstellen der Längsbohrung vertikal in der Trocknungsvorrichtung angeordnet werden, und indem das Trocknungsverfahren anschliessend zumindest zwei Verfahrensschritte umfasst, einen ersten Verfahrensschritt, während welchem flüssiges Wasser aus den Holzstämmen nach unten strömt, und einen zweiten Verfahrensschritt, während welchem nur noch verdunstetes Wasser abgeführt wird, welches vom Trocknungsgas von der Oberfläche der Längsbohrung und der Aussenseite der Holzstämme aufgenommen wird

Bisher war es üblich Holzstämme zu Schnittholz zu verarbeiten, beispielsweise zu Brettern, und dieses Schnittholz danach zu trocknen. Das erfindungsgemässe Verfahren weist den Vorteil auf, dass Holzstämme nach dem Schlagen mit einer Längsbohrung versehen werden, danach getrocknet werden und erst nach dem Trocknen zu Schnittholz verarbeitet werden. Dieses Vorgehen weist den Vorteil auf, dass grössere Bauelemente wie Balken oder Träger herstellbar sind, dass sich ein Verziehen des Holzes während des Trocknens nicht auf das Schnittholz auswirkt, da das Schnittholz erst nach dem Trocknen hergestellt wird, und dass die Holzausbeutung vorzugsweise grösser ist. Die Holzausbeutung eines Holzstamms lässt sich zum Beispiel dadurch vergrössern, dass die genauen Masse einer Mehrzahl von Holzstämmen bekannt ist, dass in einem CAD-Modell die Dimensionen des gewünschten Schnittholzes bekannt sind, und dass die Holzstämme basierend auf diesen Daten derart geschnitten werden, dass das gewünschte Schnittholz mit möglichst wenig Abfallholz aus den Holzstämmen geschnitten wird.

Die mit dem erfindungsgemässen Verfahren zu trocknenden Holzstämme weisen vorzugsweise einen Aussendurchmesser im Bereich von 16 cm bis 90 cm auf, und weisen vorzugsweise eine Länge im Bereich zwischen 100 cm bis 1600 cm auf, wobei die durchgehende Längsbohrung vorzugsweise einen Innendurchmesser im Bereich von 5 cm bis 50 cm aufweist.

Es hat sich überraschenderweise gezeigt, dass mit dem erfindungsgemässen Trocknungsverfahren Buchenholzstämme getrocknet werden können. Buchenholz ist in der Schweiz eine an sich sehr weit verbreitete Holzart, wird jedoch vorwiegend zu Brennholz verarbeitet. Frisches Buchenholz weist einen Wasseranteil von etwa 50% auf, wobei die Rinde der Buche wasserundurchlässig ist. Zudem ist Buchenholz ein Hartholz, weshalb es relativ lange dauert bis das Wasser vollständig entwichen ist. Bei Buchenholz besteht somit eine grosse Gefahr, dass das Holz während dem Trocknen erstickt, oder dass sich Schimmel und Bakterien bilden, welche das Holz schädigen und für hochwertige Produkte wertlos machen. Es ist daher äusserst schwierig hochwertige Produkte wie Tragsäulen, Balken oder Bretter aus Buchenholz herzustellen. Weil Buchenholz äusserst schwierig zu trocknen ist wird dieses üblicherweise aufgespalten, um die grosse Menge des im Holz gespeicherten Wassers möglichst schnell abfliessen zu lassen, um zum Beispiel Schimmelbildung zu vermeiden. Zudem erzeugt das Spalten eine grössere Trocknungsoberfläche, was das Trocknen zusätzlich unterstützt. Derart aufgespaltenes Holz kann jedoch nur noch als Brennholz verwendet werden.

Das erfindungsgemässe Trocknungsverfahren ermöglicht es erstmals ganze Buchenholzstämme zu trocknen, indem nach dem Fällen des Baums der Holzstamm abgelängt wird und dessen Rinde entfernt wird, indem danach ein Längsloch entlang der Gesamtlänge des abgelängten Holzstammes gebohrt wird, und indem der abgelängte Holzstamm danach in vertikaler Richtung verlaufend durch ein von unten aufsteigendes Trocknungsgas getrocknet wird. Das Trocknen von Buchenholz war bisher ausserordentlich schwierig, da Buchenholz besonders anfällig ist sich lagerungsbedingt oder prozessbedingt zu verfärben oder zu ersticken. Die Verfärbung des Buchenholzes kann auf Grund unterschiedlicher physiologischer, mikrobiologischer, biochemischer und chemischer Reaktionen erfolgen, und kann beispielsweise biotisch bedingt sein, zum Beispiel durch Pilze oder Bakterien, oder kann beispielsweise abiotisch bedingt sein, meistens auf Grund von Oxidationsreaktionen wie beispielsweise ein Ersticken des Holzes. Das massgebende Qualitätskriterium für Buchenholz ist neben der Stammdimension und der Stammform somit das Vermeiden von lagerungs- und prozessbedingten Verfärbungen, die nach dem Schlagen des Holzes auftreten können. Solche qualitätsmindernde Verfärbungen können während der Lagerung und Trocknung des Holzes auftreten, beispielsweise durch einen Befall mit Bakterien oder Pilzen, oder durch ein Ersticken des Holzes. Mit dem erfindungsgemässen Trocknungsverfahren können diese Verfärbungseffekte vermieden werden. Das erfindungsgemässe Trocknungsverfahren ermöglicht es auch grosse Buchenholzstämme sicher zu trocken. Aus dem getrockneten Buchenholzstamm lassen sich anschliessend qualitativ hochstehende und hochpreisige Produkte herstellen, wie Tragsäulen, Balken oder Bretter, wobei die Produkte, zum Beispiel eine Tragsäule, auch eine grosse Dimension aufweisen kann von beispielsweise 3, 5 oder 8 Meter Länge, und die Tragsäule somit beispielsweise zum Bau von mehrgeschossigen Häusern geeignet ist.

Das erfindungsgemässe Trocknungsverfahren für Holzstämme kann als weitere Möglichkeit auch derart ausgeführt werden, dass der gefällte Baum zu zumindest einem Holzstamm abgelängt wird der Holzstamm jedoch nicht entrindet wird, dass danach ein Längsloch entlang der Gesamtlänge des abgelängten Holzstammes gebohrt wird, dass der abgelängte Holzstamm danach in im Wesentlichen vertikaler Richtung verlaufend in einer Trocknungsvorrichtung angeordnet wird, und dass unterhalb des Holzstamms ein Trocknungsgas derart zugeführt wird, dass das aufsteigende Trocknungsgas den Holzstamm durch das Längsloch und von Aussen umströmt, wobei die Rinde des Holzstamms während des Trocknungsvorgangs trocknet, aufreisst und zumindest teilweise abfällt, sodass der zumindest teilweise rindenlose Holzstamm von Innen und von Aussen getrocknet wird.

In einem vorteilhaften Verfahrensschritt wird entlang der gesamten Länge des Holzstamms ein Entspannungsschnitt erstellt, der sich von der Längsbohrung bis zur Aussenseite des Holzstamms erstreckt, und der sich von der ersten Stirnseite bis zur zweiten Stirnseite erstreckt. Ein solcher Entspannungsschnitt weist den Vorteil auf, dass das Holz während des Trocknens kaum mehr oder nicht mehr reisst, was die Ausbeute an qualitativ hochwertigem Holz erhöht.

Nachfolgend wird die Erfindung an Hand von Ausführungsbeispielen erläutert.

### Kurze Beschreibung der Zeichnungen

Die zur Erläuterung der Ausführungsbeispiele verwendeten Zeichnungen zeigen:
- Fig. 1: eine perspektivische Ansicht eines Holzstamms;
- Fig. 2: einen Längsschnitt des Holzstamms gemäss Figur 1;
- Fig. 3: eine perspektivische Ansicht eines Holzstamms mit Entspannungsschnitt;
- Fig. 4: Holzfeuchte eines Holzstamms nach 14 Wochen ohne Längsbohrung;
- Fig. 5: Holzfeuchte eines Holzstamms nach 14 Wochen mit Längsbohrung;
- Fig. 6: Holzfeuchte eines Holzstamms mit Längsbohrung zu unterschiedlichen Zeitpunkten;
- Fig. 7: schematisch eine Trocknungsvorrichtung, die nicht zur Erfindung gehört;
- Fig. 8: schematisch eine weitere Trocknungsvorrichtung, die nicht zur Erfindung gehört;
- Fig. 9: beispielhaft eine Anordnung von Holzstämmen in der Trocknungsvorrichtung;
- Fig. 10: beispielhaft fluchtend übereinander angeordnete Holzstämme.

Grundsätzlich sind in den Zeichnungen gleiche Teile mit gleichen Bezugszeichen versehen.

### Wege zur Ausführung der Erfindung

Figur 1 zeigt einen Holzstamm 1 in perspektivischer Ansicht und Figur 2 in einem Längsschnitt, wobei der Holzstamm 1 eine erste Stirnseite S1 und eine zweite Stirnseite S2, eine Aussenseite 1f sowie eine gesamte Länge L aufweist. Vorzugsweise ist der zu trocknenden Holzstamm 1 geschält, das heisst die äusserste Schicht umfassend insbesondere Borke, Bast und Kambrium wurden entfernt. Eine Längsbohrung 1b verläuft entlang der gesamten Länge L des Holzstamms 1 von der ersten Stirnseite S2 bis zur zweiten Stirnseite S2, sodass die erste Stirnseite S1 eine Eintrittsöffnung 1c aufweist und die zweite Stirnseite S2 eine Austrittsöffnung 1d aufweist. Die Längsbohrung 1b ist vorzugsweise als eine Mittenbohrung ausgestaltet, um das Mark des Holzstamms zu entfernen.

Vorteilhafterweise wird die Mittenbohrung als Kernbohrung ausgeführt, und wird das Holz des dadurch erzeugten Kerns einer weiteren Nutzung zugeführt. Die Längsbohrung 1b könnte jedoch auch exzentrisch im Holzstamm 1 verlaufen. Zudem könnte der Holzstamm 1 auch mit einer Mehrzahl von parallel verlaufenden Längsbohrungen 1b versehen sein. Der Holzstamm 1 weist zur Längsbohrung 1b hin eine Innenseite 1e beziehungsweise eine Innenfläche 1e auf, über welche dem Holzstamm 1 während dem Trocknungsvorgang Wasser entzogen wird. Der Holzstamm 1 ist während des Trocknens in einer im Wesentlichen vertikal verlaufenden Lage gehalten, wobei ein Trocknungsgas G vorzugsweise derart von unterhalb des Holzstamms 1 zugeführt wird, dass das Trocknungsgas G einerseits durch die Längsbohrung 1b hindurch strömt und andererseits entlang der Aussenseite 1f strömt, sodass sowohl die Innenseite 1e als auch die Aussenseite 1f direkt, das heisst unter direkter Berührung vom Trocknungsgas G umströmt wird, sodass dem Holzstamm 1 gleichzeitig über die Innenseite 1e als auch über die Aussenseite 1f Wasser entzogen wird. Das Trocknungsgas G könnte ausserhalb des Holzstamms 1 auch nur eine geringe oder keine Strömung aufweisen, wobei das sich innerhalb der Längsbohrung 1b befindliche Trocknungsgas G auf Grund der Wasserdampfaufnahme und der damit einhergehenden Reduzierung des spezifischen Gewichtes innerhalb der Längsbohrung 1b nach oben bewegt, sodass über die Eintrittsöffnung 1c Trocknungsgas G in die Längsbohrung 1b hinein nachgesogen wird.

Vorteilhafterweise sind der Innendurchmesser 1g der Längsbohrung 1b sowie die Länge L der Längsbohrung 1b derart gegenseitig angepasst ausgestaltet, dass innerhalb der Längsbohrung 1b durch das einströmende Trocknungsgas G ein Kamineffekt erzeugt wird, und das Trocknungsgas G somit innerhalb der Längsbohrung 1b eine vertikal gerichtete, vorzugsweise laminar verlaufende Strömung aufweist. Dieses durchströmende Trocknungsgas G kann die Innenfläche 1e besonders gut austrocknen, bzw. kann allfälliges Wasser bzw. Wasserdampf besonders gut von der Innenfläche 1e ableiten.

Figur 3 zeigt, dass entlang der gesamten Länge L des Holzstamms 1 ein Entspannungsschnitt 1a erstellt wurde, der sich von der Längsbohrung 1b bis zur Aussenseite 1f des Holzstammes erstreckt, und der sich von der ersten Stirnseite S1 bis zur zweiten Stirnseite S2 erstreckt. Dieser Entspannungsschnitt 1a ist besonders vorteilhaft für Holzstämme aus Buchenholz, weil sich ein Stamm aus Buchenholz währen des Trocknens trotz einem sorgfältigen Trocknen unter Umständen mässig oder sogar stark verziehen kann, und durch den Entspannungsschnitt 1a eine Rissbildung im Holzstamm weitgehend vermieden werden kann. Nach Abschluss des Trocknens kann der Buchenholzstamm weiter verarbeitet werden, beispielsweise zu Stützträgern, Balken oder Brettern. Da der getrocknete Buchenholzstamm kaum Risse aufweist, können somit qualitativ hochwertige Holzteile aus dem Stamm geschnitten werden, und dies mit einer grossen Ausbeute, da wenige Risse vorhanden sind.

Figur 3 zeigt zudem eine zusätzliche Heizvorrichtung 2, zum Beispiel eine Elektroheizung, die im Holzstamm 1 gemäss Figur 1 oder Figur 3 innerhalb der Längsbohrung 1b angeordnet ist, und die vom Trocknungsgas G umströmt ist, wobei die Heizvorrichtung 2 zusätzliche Wärmeenergie in die Längsbohrung 1b einführt und dem Trocknungsgas G zuführt, und somit den Trocknungsprozess an der Innenseite 1e erhöht beziehungsweise beschleunigt, insbesondere dadurch, dass die zugeführte Wärme die Aufwärtsbewegung des Trocknungsgases G beziehungsweise dessen Strömungsgeschwindigkeit innerhalb der Längsbohrung 1b erhöht, was den Gasaustausch in der Längsbohrung 1b erhöht, sodass eine erhöhte Menge Wasserdampf aus der Längsbohrung 1b hinausbefördert werden kann, und somit der Trocknungsprozess beschleunigt werden kann. In einer vorteilhaften Ausgestaltung verläuft die Heizvorrichtung 2 entlang der gesamten Länge L des Holzstamms 1 innerhalb der Längsbohrung 1b, wobei die Heizvorrichtung 2 derart dimensioniert ist, dass diese nur einen Teil der Querschnittsfläche der Längsbohrung 1b ausfüllt, sodass dem Trocknungsgas innerhalb der Längsbohrung 1b eine freie Strömungsquerschnittsfläche zur Verfügung steht, welche vorzugsweise zumindest 50% der gesamten Querschnittsfläche der Längsbohrung 1b beträgt. Die Heizvorrichtung 2 ist vorzugsweise schlauchförmig ausgestaltet, und umfasst in einer möglichen Ausgestaltung einen durch die Längsbohrung 1b verlaufenden Wasserschlauch, durch den warme Wasser gefördert wird, oder beispielsweise eine elektrische Widerstandsheizung.

Figur 4 zeigt die Holzfeuchte innerhalb eines Holzstamms 1, wobei ausgehend von der Aussenseite 1f die Feuchtigkeit in Richtung radialer Abstand nach Innen an den Distanzpunkten 1,5 cm, 3 cm, 4,5 cm, 6, cm 7,5 cm, 9 cm 10,5 cm, 12 cm und 13,5 cm gemessen wurde. Figur 4 zeigt die Holzfeuchte für einen Holzstamm ohne Längsbohrung nach 14 Wochen Trocknungszeit.

Figur 5 zeigt die Holzfeuchte innerhalb eines weiteren Holzstamms 1 an denselben Distanzpunkten wie in Figur 4 beschrieben. Der Holzstamm gemäss Figur 5 weist eine in der Mitte des Holzstamms verlaufenden Längsbohrung 1b auf und zeigt die Holzfeuchte nach 14 Wochen Trocknungszeit. Aus Figur 5 ist der Effekt des zusätzlichen Trocknens über die Innenbohrung 1b, bei vertikal verlaufend angeordnetem Holzstamm, klar erkennbar, nämlich dadurch, dass der Holzstamm 1 auch von Innen getrocknet wird und die Holzfeuchte somit gegen das Zentrum hin, bei den Werten 12 und 13,5 cm abnimmt.

Figur 6 zeigt die Holzfeuchte eines Buchenholzstamms 1 in radialem Abstand von der Aussenseite 1f für einen Holzstamm mit zentrierter Längsbohrung in Funktion der Zeit, wobei die 1. Entnahme zu Beginn der Trocknung, die 2. Entnahme nach 2 Wochen, die 3. nach 5 Wochen, die 4. nach 8 Wochen, die 5. nach 11 Wochen, die 6. nach 14 Wochen, die 7. nach 17 Wochen und die 8. nach 20 Wochen erfolgte. Aus Figur 6 ist ersichtlich, dass die Holzfeuchte des Buchenholzstammes bei der 8. Entnahme, das heisst nach 20 Wochen, in Funktion des Abstandes von der Aussenseite 1f einen im Wesentlichen konstanten, tiefen Wert von etwa 9 bis 11 % Holzfeuchtigkeit aufweist. Daraus ist ersichtlich, dass es das erfindungsgemässe Verfahren ermöglicht einen Buchenholzstamm bis in sein Inneres gleichmässig zu trocknen. In Anbetracht, dass es bekannt war, dass es äusserst schwierig ist Buchenholz zu trocknen, war es überraschend, dass es mit dem erfindungsgemässen Verfahren gelingt Buchenholzstämme derart gleichmässig zu trocknen.

Figur 7 zeigt ein Ausführungsbeispiel einer Trocknungsvorrichtung 10 für Holzstämme 1, wobei jeder Holzstamm 1 eine nicht dargestellte, entlang der gesamten Länge L des Holzstamms 1 verlaufende Längsbohrung 1b aufweist. Die Trocknungsvorrichtung 10 umfasst eine Mehrzahl von Haltevorrichtungen 18 für Holzstämme 1 zum Halten der Holzstämme 1 in einer im Wesentlichen vertikal verlaufenden Lage, wobei die Haltevorrichtungen 18 in vertikaler Richtung derart beabstandet angeordnet sind, dass zumindest zwei Holzstämme 1 übereinander angeordnet werden können. Die Haltevorrichtungen 18 halten die jeweiligen Eintrittsöffnungen 1c und Austrittsöffnungen 1d jeder Längsbohrung 1b offen. Figur 7 zeigt beispielhaft nur drei Haltevorrichtungen 18, wobei jeder Holzstamm 1 von einer derartigen Haltevorrichtung 18 gehalten ist. Die in Figur 8 dargestellte Trocknungsvorrichtung 10 umfasst einen turmförmig ausgestalteten Trocknungsraum 11 mit einer dampfdiffusionsoffenen Aussenhülle 12, wobei der Trocknungsraum 11 einen Innenraum 10a umschliesst, der unten einen Einlass 10b und oben einen Auslass 10c für das Trocknungsgas G, nämlich Luft aufweist. Im Innenraum 10a sind gasdurchlässige Zwischenböden, nämlich ein erster Zwischenboden 13a, ein zweiter Zwischenboden 13b sowie ein dritter Zwischenboden 13c angeordnet, welche die vertikal verlaufenden Holzstämme 1 tragen. Anschliessend an den Trocknungsraum 11 sind oben Auslasskanäle 15a und unten Zuluftkanäle 14a angeordnet um Umgebungsluft G1 unten über die Zuluftkanäle 14a einzulassen und oben über die Auslasskanäle 15a das angefeuchtete Trocknungsgas G bzw. die angefeuchtete Umgebungsluft G2 auszulassen. In einer vorteilhaften Ausgestaltung genügt der durch die Verdunstung von Wasser in der Längsbohrung bewirkte Auftrieb des Trocknungsgases G, um im Innenraum 10a eine aufsteigende Luftströmung zu erzeugen. Dieser Effekt nimmt jedoch insbesondere mit zunehmendem Trocknen der Holzstämme 1 ab. Es kann sich deshalb als vorteilhaft erweise, Vorrichtungen vorzusehen, welche eine Strömung des Trocknungsgases im Innenraum 10a erzwingen, beispielsweise in dem das Trocknungsgas G gefördert wird, beispielsweise mit einem Ventilator, oder indem das Trocknungsgas G erwärmt wird, beispielsweise mit einer Heizung, sodass das Trocknungsgas auf Grund der Wärme innerhalb des Innenraums 10a gegen Oben aufsteigt, oder beispielsweise aus einer Kombination von Ventilator und Heizung. Die Heizung erfolgt vorzugsweise ökologisch dadurch, dass die Wärme mit Sonnenenergie erzeugt wird, beispielsweise in dem auf dem Dach Sonnenkollektoren 20 angeordnet sind, und die damit gewonnene Energie zum Erwärmen des Trocknungsgases G verwendet wird. An Stelle eines Ventilators oder zusätzlich zum Ventilator kann eine Strömung des Trocknungsgases G innerhalb des Innenraumes 10a auch mit Hilfe von Wärme erzeugt werden, beispielsweise in dem eine Seitenwand der Trocknungsvorrichtung 10 und/oder das Dach der Trocknungsvorrichtung 10 mit Sonnenenergie erwärmt wird, und dadurch das Trocknungsgas G lokal derart erwärmt wird, dass sich eine Strömung ausbildet.

Figur 8 zeigt eine weitere Trocknungsvorrichtung 10 für Holzstämme 1, wobei jeder Holzstamm 1 eine nicht dargestellte, entlang der gesamten Länge L des Holzstamms 1 verlaufende Längsbohrung 1b aufweist. Die Trocknungsvorrichtung 10 umfasst eine Mehrzahl von Haltevorrichtungen 18 für Holzstämme 1 zum Halten der Holzstämme 1 in einer im Wesentlichen vertikal verlaufenden Lage, wobei die Haltevorrichtungen 18 in vertikaler Richtung derart beabstandet angeordnet sind, dass zumindest zwei Holzstämme 1 übereinander angeordnet werden können. Figur 8 zeigt beispielhaft nur drei Haltevorrichtungen 18, wobei jeder Holzstamm 1 von einer derartigen Haltevorrichtung 18 gehalten ist. Die in Figur 8 dargestellte Trocknungsvorrichtung 10 umfasst einen turmförmig ausgestalteten Trocknungsraum 11 mit einer dampfdiffusionsoffenen Aussenhülle 12, wobei der Trocknungsraum 11 einen Innenraum 10a umschliesst. Im Innenraum 10a sind gasdurchlässige Zwischenböden, nämlich ein erster Zwischenboden 13a, ein zweiter Zwischenboden 13b sowie ein dritter Zwischenboden 13c angeordnet, welche die vertikal verlaufenden Holzstämme 1 tragen. Anschliessend an den Trocknungsraum 11 sind oben Abluftkanäle 15 und unten Zuluftkanäle 14 angeordnet um ein trockenes Trocknungsgas G1 von unten zuzuführen und um ein angefeuchtetes Trocknungsgas G2 von oben abzuführen. Das angefeuchtete Trocknungsgas G2 wird über eine Leitung 16 einer Klimatisierungsvorrichtung 17 zugeführt, welche dem angefeuchteten Trocknungsgas G2 zumindest teilweise Feuchtigkeit entzieht und dieses zudem erwärmt, bevor das trockene Trocknungsgas dem Trocknungsraum 11 wieder zugeführt wird. Die Klimatisierungsvorrichtung 17 dient auch als Luftumwälzvorrichtung um das Trocknungsgas G oben aus dem Innenraum 10a abzusaugen und unten dem Innenraum zuzuführen, um dadurch im turmartigen Innenraum eine vertikal verlaufende Strömung des Trocknungsgases G zu erzeugen. Das Trocknungsgas ist üblicherweise Luft.

In einer vorteilhaften Ausgestaltung weist die Trocknungsvorrichtung 10 eine Höhe im Bereich von 5 m bis 30 m auf, um im Innenraum 10a eine ausgeprägte vertikal gerichtete Luftströmung zu erzeugen.

In der Trocknungsvorrichtung 10 gemäss Figur 8 wird vorzugsweise eine sogenannte Konvektionstrocknung durchgeführt. Dabei wird mit einer Frischluft-Abluft-Strömung oder einer Umwälzungsströmung ein Trocknungsgasstrom, üblicherweise Luft, innerhalb des Trocknungsraumes 11 erzeugt. Dabei wird die Temperatur, die Strömungsgeschwindigkeit und die relativen Luftfeuchte des Trocknungsgases G in der Trocknungskammer über die Klimatisierungsvorrichtung 17 geregelt. Während einer Aufwärmphase wird zunächst zur besseren Wärmeübertragung die relative Luftfeuchte auf einem hohen Niveau gehalten, und teilweise durch Einsprühen von Wasser in die Trocknungskammer noch erhöht. Während einer anschliessenden Trocknungsphase wird dann je nach Holzart das Trocknungsgefälle optimiert. Während einer anschliessenden Konditionierungsphase, am Ende des Trocknungsprozesses, wird ein Feuchteausgleich innerhalb des Holzes angestrebt.

In einer bevorzugten Ausgestaltung umfasst die Trocknungsvorrichtung 10 gemäss Figur 7 oder 8 zudem Sonnenkollektoren 20, Windgeneratoren 20 oder Solarzellen 20, um die Trocknungsvorrichtung 10 teilweise und vorzugsweise vollständig autonom vom öffentlichen Stromnetz zu betreiben. Ein vollständig autonomer Betrieb weist den Vorteil auf, dass die Trocknungsvorrichtung 10 auch in Gebieten aufgestellt werden kann, die keine Stromversorgung haben, wobei sicherzustellen ist, dass am gewählten Standort genügend Sonnen- und/oder Windenergie vorhanden ist. In einer vorteilhaften Ausgestaltung umfasst die Trocknungsvorrichtung zudem einen elektrischen Energiespeicher, zum Beispiel eine Batterie, um von den Solarzellen und/oder Windturbinen produzierten Strom zu speichern, vorteilhafterweise damit der Trocknungsprozess auch in der Nacht ohne Unterbrechung weitergeführt werden kann. Vorteilhafterweise ist die Trocknungsvorrichtung 10 derart angeordnet und ausgestaltet, dass der Trocknungsprozess weniger Energie benötigt als die vorhandene, produzierte Sonnen- und/oder Windenergie, oder sofern der Trocknungsprozess unterbrochen ist, dass für den Trocknungsprozess anschliessend mehr Energie zur Verfügung steht als die jeweils aktuell produzierte Menge Sonnen- und/oder Windenergie, was insbesondere vorteilhaft ist, wenn die aktuell produzierte Energiemenge zu tief ist um ein sicheres und/oder fristgerechtes Trocknen zu gewährleisten.

Figur 9 zeigt eine Beschickungsvorrichtung um die Trocknungsvorrichtung 10 effizient mit Holzstämmen 1 beschicken zu können. Die Beschickungsvorrichtung umfasst eine Vielzahl von Haltevorrichtungen 18, wobei je ein Holzstamm 1 in vertikaler Richtung verlaufend an einer Haltevorrichtung 18 befestigt werden kann. Die Haltevorrichtungen 18 sind beweglich angeordnet, und sind zum Beispiel entlang einer Schiene 19 beweglich gelagert, sodass die Holzstämme 1 in Verlaufsrichtung der Schiene 19 bewegt werden können, und insbesondere der Trocknungsvorrichtung 10 zugeführt oder aus dieser entnommen werden können. Die Schiene 19 könnte auch oberhalb der Holzstämme 1 verlaufend angeordnet sein, sodass die Holzstämme 1 beispielswiese hängend an Wagen befestigst sind, wobei die Wagen von der Schiene 19 geführt sind, und an diesen in Verlaufsrichtung der Schiene 19 beweglich angeordnet sind. Es könnte auch eine Mehrzahl von Schienen 19 vorgesehen sein. Die Beschickungsvorrichtung kann in einer Vielzahl von Möglichkeiten ausgestaltet sein um die Holzstämme 1 in horizontaler und/oder vertikaler Richtung in der Trocknungsvorrichtung 10 zu verschieben. Die Beschickungsvorrichtung könnte auch eine Vielzahl von Haltevorrichtungen 18 umfassen, die an fest vorgegebenen Positionen angeordnet sind, und könnte zudem eine Umplatzierungsvorrichtung umfassen, beispielsweise ein Kran oder ein Roboterarm, um die Holzstämme 1 in den Haltevorrichtungen 18 zu positionieren, oder einen Holzstamm 1 von einer Haltevorrichtung 18 zu einer anderen Haltevorrichtung 18 umzupositionieren. Die Beschickungsvorrichtung gemäss Figur 8 und 9 könnte auch derart ausgestaltet sein, dass sich Holzstämme 1, zum Beispiel während des Trocknens, innerhalb der Zwischenebene 13a, 13b, 13c in horizontaler Richtung in eine andere Position verschieben lassen, oder dass sich die Holzstämme in vertikaler Richtung von einer zur anderen Zwischenebene 13a, 13b, 13c verschieben lassen, oder dass sich die Holzstämme sowohl in horizontaler Richtung als auch in vertikaler Richtung innerhalb der Trocknungsvorrichtung 10 verschieben lassen. Dies ist insbesondere vorteilhaft um den Trocknungsprozess eines Holzstamms individuell zu beeinflussen, zum Beispiel um einen Holzstamm schneller zu trocknen, indem dieser in der untersten Zwischenebene 13a positioniert wird, in welcher das Trocknungsgas eine tiefere Luftfeuchtigkeit und/oder eine höhere Temperatur aufweist, oder um einen Holzstamm langsamer zu trocknen, indem dieser auf der obersten Zwischenebene 13c positioniert wird, in welcher das Trocknungsgas eine höhere Luftfeuchtigkeit und/oder eine tiefere Temperatur aufweist. In einer vorteilhaften Ausgestaltung sind zumindest einige und vorzugsweise alle Holzstämme 1 mit individuellen Feuchtigkeitssensoren versehen, sodass der Verlauf des Trocknungsvorgangs in Funktion der Zeit für diese Holzstämme gemessen werden kann, und, falls erforderlich die Holzstämme in der Trocknungsvorrichtung 10 umplatziert werden können, um den Verlauf des Trocknungsvorganges bezüglich einem Holzstamm individuell anzupassen.

Zudem ist es in einer vorteilhaften Ausgestaltung möglich zumindest einem der Holzstämme 1 ein individuell erwärmtes und/oder befeuchtetes Trocknungsgas G zuzuführen, um dessen Längsbohrung 1b und/oder dessen Aussenseite 1f mit dem individuellen Trocknungsgas G zu beströmen. Zudem kann es vorteilhaft sein in der Längsbohrung 1b zumindest abschnittweise eine Heizvorrichtung anzuordnen, zum Beispiel ein durch Solarkollektoren gespeister Warmwasserschlauch, um der Innenseite 1e zusätzliche Wärmeenergie zuzuführen.

Figur 10 zeigt beispielhaft zwei in vertikaler Richtung jeweils übereinander angeordnete Holzstämme 1, welche derart angeordnet sind, dass deren Längsbohrungen 1b in vertikaler Richtung gegenseitig fluchtend angeordnet sind, sodass das aus der Längsbohrung 1b des unteren Holzstamms 1 austretende Trocknungsgas G zumindest teilweise in die Längsbohrung 1b des darüber angeordneten Holzstamms 1 strömt. Vorteilhafterweise sind zumindest einige der Holzstämme 1 derart gegenseitig fluchtend in Trocknungsvorrichtung 10 angeordnet, und besonders vorteilhaft die meisten oder alle Holzstämme 1 jeweils Gruppenweise derart fluchtend angeordnet, beispielsweise jeweils 2, 3 oder 4 gruppenweise übereinander angeordnete Holzstämme, wobei die gesamt mögliche Anzahl gruppenweise übereinander angeordneter Holzstämme von der Gesamthöhe der Trocknungsvorrichtung 10 abhängt. Die fluchtende Anordnung weist den Vorteil auf, dass dadurch der Auftrieb des Trocknungsgases G erhöht wird. Wie in Figur 10 dargestellt kann es sich zudem als vorteilhaft erweisen jeweils zwischen zwei übereinander angeordneten Holzstämmen 1 ein nur schematisch und strichliert dargestelltes Leitelement 21 anzuordnen, welches den Zwischenraum zwischen den beiden Holzstämmen 1 zumindest teilweise abdichtet, und vorzugsweise im Wesentlichen luftdicht abdichtet, sodass das aus der Längsbohrung 1b des unteren Holzstamms 1 austretende Trocknungsgas G gezwungen ist in die Längsbohrung 1b des oberen Holzstamms 1 hineinzufliessen.

In einer vorteilhaften Ausgestaltung wird eine Leitung, vorzugsweise ein flexibler Schlauch, entlang der gesamten Länge durch die Längsbohrung 1b hindurchgeführt. Vorteilhafterweise wird ein warmes Fluid, vorzugsweise Wasser durch die Leitung geleitet, um den Innenraum der Längsbohrung 1b zu erwärmen. Vorzugsweise weist die Leitung einen Durchmesser von maximal einem Drittel des Durchmessers der Längsbohrung 1b auf. Das Trocknungsgas G im Innenraum der Längsbohrung 1b, zwischen Innenseite 1e der Längsbohrung 1b und Leitungsoberfläche der Leitung, wird vorzugsweise derart erwärmt, dass das Trocknungsgas G nach Oben strömt, als natürliche Luftströmung, und dadurch die vom Trocknungsgas G in der Längsbohrung 1b aufgenommene Feuchtigkeit aus der Längsbohrung 1b hinausgefördert wird.

Vorteilhafterweise ist die turmartige Vorrichtung 10 derart befüllt, dass der Innenraum 10a zu maximal zwei Dritteln mit Holzstämmen 1 gefüllt ist, sodass zumindest ein Drittel des Innenraums 10a leer ist bzw. mit Trocknungsgas G gefüllt ist. Es kann sich als vorteilhaft erweisen die innerhalb des Innenraums 10a aufsteigende Luft mittels Leitelementen, beispielsweise mit horizontalen, ausgehend von der Aussenseite des Innenraums 10a bis zu einem jeweiligen Holzstamm 1 reichenden Leitelementen zu leiten, um das strömende Trocknungsgas G vorteilhafter der Aussenoberfläche der Holzstämme 1 zuzuführen, damit das Trocknungsgas G von der Aussenoberfläche des Holzstamms mehr Wasserdampf aufnehmen bzw. ableiten kann, und/oder um dadurch insbesondere Energie zu sparen.

## Patentansprüche

1. Verfahren zum Trocknen eines Holzstamms (1), wobei der Holzstamm eine erste und eine zweite Stirnseite (S1,S2), eine Aussenseite (1f) sowie eine gesamte Länge (L) aufweist,
- indem eine Längsbohrung (1b) erzeugt wird, welche sich entlang der gesamten Länge (L) von der ersten bis zur zweiten Stirnseite (S1, S2) erstreckt, sodass an der ersten Stirnseite (S1) eine Eintrittsöffnung (1c) und an der zweiten Stirnseite (S2) eine Austrittsöffnung (1d) erzeugt wird, wobei die Längsbohrung (1b) eine Innenseite (1e) aufweist,
wobei sowohl die Innenseite (1e) als auch die Aussenseite (1f) direkt vom einem Trocknungsgas (G) umströmt wird, sodass der Holzstamm (1) gleichzeitig von der Innenseite (1e) her als auch von der Aussenseite (1f) her getrocknet wird, **dadurch gekennzeichnet, dass** der Holzstamm (1) in einer im Wesentlichen vertikal verlaufenden Lage gehalten wird und ein Trocknungsgas (G) von unterhalb des Holzstamms (1) zugeführt wird, wobei das Trocknungsgas (G) auch durch die Längsbohrung (1b) strömt, dass dem Holzstamm (1) Wasser entzogen wird, indem dieses an der Oberfläche der Längsbohrung (1b) verdunstet wird, dass dadurch das sich in der Längsbohrung (1b) befindliche Trocknungsgas (G) befeuchtet wird und dadurch dessen Dichte reduziert wird, sodass innerhalb der Längsbohrung (1b) ein auf das Trocknungsgas (G) wirkender Auftrieb erzeugt wird.

2. Verfahren nach Anspruch 1, **dadurch gekennzeichnet, dass** unerwärmtes Trocknungsgas (G) zugeführt wird.

3. Verfahren nach Anspruch 1 oder 2, **dadurch gekennzeichnet, dass** der Innendurchmesser (1g) sowie die Länge (L) der Längsbohrung (1b) derart gegenseitig angepasst ausgestaltet sind, dass innerhalb der Längsbohrung (1b) durch das strömende Trocknungsgas (G) ein Kamineffekt erzeugt wird, und das Trocknungsgas (G) somit innerhalb der Längsbohrung (1b) eine vertikal gerichtete Strömung aufweist.

4. Verfahren nach einem der vorhergehenden Ansprüche, **dadurch gekennzeichnet, dass** der Holzstamm (1) und somit auch die Längsbohrung (1b) eine Länge (L) von zumindest einem Meter aufweist, entlang welcher das Trocknungsgas (G) innerhalb der Längsbohrung (1) nach oben strömt.

5. Verfahren nach einem der vorhergehenden Ansprüche, **dadurch gekennzeichnet, dass** das Trocknungsverfahren nach dem vertikalen Anordnen des Holzstamms (1) zumindest zwei Verfahrensschritte umfasst, einen ersten Verfahrensschritt, während welchem flüssiges Wasser aus dem Holzstamm (1) nach unten strömt, und einen zweiten Verfahrensschritt, während welchem nur noch verdunstetes Wasser abgeführt wird, welches vom Trocknungsgas (G) von der Oberfläche der Längsbohrung (1b) und der Aussenseite (1f) aufgenommen wird.

6. Verfahren nach einem der vorhergehenden Ansprüche, **dadurch gekennzeichnet, dass** ein Holzstamm (1) bestehend aus Buchenholz, getrocknet wird.

7. Verfahren nach einem der vorhergehenden Ansprüche, **dadurch gekennzeichnet, dass** die Längsbohrung (1b) einen Innendurchmesser im Bereich von 5 bis 50 cm aufweist.

8. Verfahren nach Anspruch 6 oder 7, **dadurch gekennzeichnet, dass** entlang der gesamten Länge (L) des Holzstamms ein Entspannungsschnitt (1a) erstellt wird, der sich von der Längsbohrung (1b) bis zur Aussenseite (1f) des Holzstammes erstreckt, und der sich von der ersten Stirnseite (S1) bis zur zweiten Stirnseite (S2) erstreckt.

9. Verfahren nach einem der vorhergehenden Ansprüche, **dadurch gekennzeichnet, dass** eine Mehrzahl von Holzstämmen (1) in einer turmartigen Vorrichtung (10) getrocknet werden, wobei die Holzstämme (1) teilweise nebeneinander und teilweise in vertikaler Richtung übereinander angeordnet werden, wobei die turmartigen Vorrichtung (10) derart ausgestaltet ist und das Trocknungsgas (G) derart zugeführt wird, dass in der turmartigen Vorrichtung (10) eine im wesentliche vertikal verlaufende Luftströmung erzeugt wird.

10. Verfahren nach einem der vorhergehenden Ansprüche, **dadurch gekennzeichnet, dass** in vertikaler Richtung jeweils übereinander angeordnete Holzstämme (1) zumindest teilweise derart angeordnet sind, dass deren Längsbohrungen (1b) gegenseitig in vertikaler Richtung fluchten, und dass das aus der Längsbohrung (1b) des unteren Holzstamms (1) austretende Trocknungsgas (G) zumindest teilweise in die Längsbohrung (1b) des darüber angeordneten Holzstamms (1) strömt.

11. Verfahren nach einem der vorhergehenden Ansprüche mit Ausnahme von Anspruch 2, **dadurch gekennzeichnet, dass** zumindest einige der Holzstämme (1) mit vorgewärmten Trocknungsgas (G), insbesondere mit individuell vorgewärmtem Trocknungsgas (G) umströmt und/oder durchströmt werden.

12. Verfahren nach einem der vorhergehenden Ansprüche, **dadurch gekennzeichnet, dass** der Innenseite (1e) der Längsbohrung (1b) des Holzstamms (1) mit einer Heizvorrichtung (2) zusätzliche Wärme zugeführt wird.

## Claims

1. Method for drying a log (1), wherein the
log has a first and a second end face (S1, S2), an outer face (1f) and an entire length (L), in which a longitudinal bore (1b) is produced which extends along the entire length (L) from the first to the second end face (S1, S2), so that an inlet opening (1c) is produced at the first end face (S1) and an outlet opening (1d) is produced at the second end face (S2), wherein the longitudinal bore (1b) has an inner face (1e), wherein both the inner face (1e) and the outer face (1f) being directly flowed around by a drying gas (G), so that the log (1) is dried simultaneously from the inner side (1e) and from the outer side (1f), **characterized in that** the log (1) is held in a substantially vertical position and a drying gas (G) is supplied from below the log (1), the drying gas (G) also flowing through the longitudinal bore (1b), that water is extracted from the log (1) by evaporating it on the surface of the longitudinal bore (1b), **in that** the drying gas (G) located in the longitudinal bore (1b) is thereby moistened and its density is thereby reduced, so that a buoyancy acting on the drying gas (G) is generated within the longitudinal bore (1b).

2. The method according to claim 1, **characterized in that** unheated drying gas (G) is supplied.

3. Method according to claim 1 or 2, **characterized in that** the inner diameter (1g) as well as the length (L) of the longitudinal bore (1b) are mutually adapted in such a way that a chimney effect is generated within the longitudinal bore (1b) by the flowing drying gas (G), and the drying gas (G) thus has a vertically directed flow within the longitudinal bore (1b).

4. Method according to any one of the preceding claims, **characterized in that** the log (1) and thus also the longitudinal bore (1b) has a length (L) of at least one meter along which the drying gas (G) flows upwards inside the longitudinal bore (1).

5. A method according to any one of the preceding claims, **characterized in that** the drying method comprises, after the log (1) has been placed vertically, at least two process steps, a first process step during which liquid water flows downwards from the log (1), and a second process step during which only evaporated water is discharged, which is absorbed by the drying gas (G) from the surface of the longitudinal bore (1b) and the outer face (1f).

6. Method according to any one of the preceding claims, **characterized in that** a log (1) consisting of beech wood is dried.

7. The method according to any one of the preceding claims, **characterized in that** the longitudinal bore (1b) has an inner diameter ranging from 5 to 50 cm.

8. A method according to claim 6 or 7, **characterized in that** a relief cut (1a) is made along the entire length (L) of the log, extending from the longitudinal bore (1b) to the outer face (1f) of the log, and extending from the first end face (S1) to the second end face (S2).

9. Method according to any one of the preceding claims, **characterized in that** a plurality of logs (1) are dried in a tower-like device (10), the logs (1) being arranged partly next to one another and partly one above the other in the vertical direction, wherein the tower-like device (10) being designed in such a way and the drying gas (G) being supplied in such a way that a substantially vertically extending air flow is generated in the tower-like device (10).

10. Method according to one of the preceding claims, **characterized in that** logs (1) arranged one above the other in the vertical direction are at least partially arranged in such a way that their longitudinal bores (1b) are mutually aligned in the vertical direction, and **in that** the drying gas (G) emerging from the longitudinal bore (1b) of the lower log (1) flows at least partially into the longitudinal bore (1b) of the log (1) arranged above it.

11. Method according to any one of the preceding claims with the exception of claim 2, **characterized in that** at least some of the logs (1) are flowed around and/or through with preheated drying gas (G), in particular with individually preheated drying gas (G).

12. Method according to one of the preceding claims, **characterized in that** additional heat is supplied to the inner face (1e) of the longitudinal bore (1b) of the log (1) by means of a heating device (2).

## Revendications

1. Procédé de séchage d'une bûche (1), dans lequel la bûche ayant un premier et un deuxième côté d'extrémité (S1, S2), un côté extérieur (1f) et une longueur (L), dans lequel la en ce qu'un alésage longitudinal (1b) est réalisé, qui s'étend sur toute la longueur (L) du premier au deuxième côté d'extrémité (S1, S2), de sorte qu'une ouverture d'entrée (1c) est réalisée sur le premier côté d'extrémité (S1) et une ouverture de sortie (1d) sur le deuxième côté d'extrémité (S2), dans lequel l'alésage longitudinal (1b) a un côté intérieur (1e), dans lequel un gaz de séchage (G) s'écoule directement autour du côté intérieur (1e) et du côté extérieur (1f), de sorte que la bûche (1) est séchée simultanément à partir du côté intérieur (1e) et du côté extérieur (1f), **caractérisé en ce que** la bûche (1) est maintenue dans une position sensiblement verticale et un gaz de séchage (G) est fourni à partir du dessous de la bûche (1), le gaz de séchage (G) s'écoulant également à travers l'alésage longitudinal (1b), **en ce que** l'eau est extraite de la bûche (1) en l'évaporant à la surface de l'alésage longitudinal (1b), **en ce que** le gaz de séchage (G) se trouvant dans l'alésage longitudinal (1b) est ainsi humidifié et sa densité est réduite, de sorte qu'une poussée agissant sur le gaz de séchage (G) est générée à l'intérieur de l'alésage longitudinal (1b).

2. Procédé selon la revendication 1, **caractérisé en ce qu'**un gaz de séchage non chauffé (G) est fourni.

3. Procédé selon la revendication 1 ou 2, **caractérisé en ce que** le diamètre intérieur (1g) et la longueur (L) de l'alésage longitudinal (1b) sont adaptés l'un à l'autre de telle sorte qu'un effet de cheminée est produit à l'intérieur de l'alésage longitudinal (1b) par le gaz de séchage (G) qui s'écoule, et le gaz de séchage (G) présente ainsi un écoulement dirigé verticalement à l'intérieur de l'alésage longitudinal (1b).

4. Procédé selon l'une des revendications précédentes, **caractérisé en ce que** la bûche (1) et donc également l'alésage longitudinal (1b) présente une longueur (L) d'au moins un mètre le long de laquelle le gaz de séchage (G) s'écoule vers le haut à l'intérieur de l'alésage longitudinal (1).

5. Procédé selon l'une quelconque des revendications précédentes, **caractérisé en ce que** le procédé de séchage comprend, après que la bûche (1) a été placé verticalement, au moins deux étapes de processus, une première étape de processus pendant laquelle l'eau liquide s'écoule vers le bas de la bûche (1), et une deuxième étape de processus pendant laquelle seule l'eau évaporée est évacuée, qui est absorbée par le gaz de séchage (G) à partir de la surface de l'alésage longitudinal (1b) et du côté extérieur (1f).

6. Procédé selon l'une des revendications précédentes, **caractérisé en ce que** l'on sèche une bûche (1) constituée de bois de hêtre.

7. Procédé selon l'une quelconque des revendications précédentes, **caractérisé en ce que** l'alésage longitudinal (1b) a un diamètre intérieur compris entre 5 et 50 cm.

8. Procédé selon la revendication 6 ou 7, **caractérisé en ce qu'**une coupe de relaxation (1a) est effectuée sur toute la longueur (L) de la bûche, s'étendant de l'alésage longitudinal (1b) à l'extérieur (1f) de la bûche, et s'étendant de le premier côté d'extrémité (S1) à le second côté d'extrémité (S2).

9. Procédé selon l'une quelconque des revendications précédentes, **caractérisé en ce qu'**une pluralité de bûches (1) sont séchées dans un dispositif en forme de tour (10), les bûches (1) étant disposées en partie les unes à côté des autres et en partie les unes sur les autres dans la direction verticale, le dispositif en forme de tour (10) étant conçu et le gaz de séchage (G) étant fourni de telle manière qu'un flux d'air sensiblement vertical est généré dans le dispositif en forme de tour (10).

10. Procédé selon l'une des revendications précédentes, **caractérisé en ce que** des bûches (1) disposées l'une au-dessus de l'autre dans la direction verticale sont au moins partiellement disposées de telle sorte que leurs alésages longitudinaux (1b) sont alignés les uns par rapport aux autres dans la direction verticale, et **en ce que** le gaz de séchage (G) sortant de l'alésage longitudinal (1b) de la bûche inférieure (1) s'écoule au moins partiellement dans l'alésage longitudinal (1b) de la bûche (1) disposée au-dessus.

11. Procédé selon l'une des revendications précédentes à l'exception de la revendication 2, **caractérisé en ce qu'**au moins une partie des bûches (1) est entourée et/ou traversée par du gaz de séchage (G) préchauffé, en particulier par du gaz de séchage (G) préchauffé individuellement.

12. Procédé selon l'une des revendications précédentes, **caractérisé en ce que** l'on apporte une chaleur supplémentaire à l'intérieur (1e) de l'alésage longitudinal (1b) de la bûche (1) avec un dispositif de chauffage (2).
